# EUROPÄISCHE PATENTSCHRIFT

(11) **EP 1 468 223 B1**
(45) Veröffentlichungstag und Bekanntmachung des Hinweises auf die Patenterteilung: **30.12.2009**
(21) Anmeldenummer: 02712842.0
(22) Anmeldetag: 24.01.2002
(51) Int. Cl.: F24F 3/12

(54) **LUFTBEFEUCHTER**
HUMIDIFIER
HUMIDIFICATEUR D'AIR

(43) Veröffentlichungstag der Anmeldung: 20.10.2004
(73) Patentinhaber: Pe Petz Electro GmbH & Co. KG, 96358 Teuschnitz (DE)
(72) Erfinder: PETZ, Günter, 90439 Nürnberg (DE); PETZ, Rolf, 90439 Nürnberg (DE)
(74) Vertreter: Pätzold, Herbert
(86) Internationale Anmeldenummer: PCT/EP2002/000676
(87) Internationale Veröffentlichungsnummer: WO 2003/062711

(56) Entgegenhaltungen:
- DE-A- 4 321 659
- US-A- 5 681 533
- US-B1- 6 311 958
- PATENT ABSTRACTS OF JAPAN vol. 1998, no. 11, 30. September 1998 (1998-09-30) -& JP 10 151314 A (AIWA CO LTD), 9. Juni 1998 (1998-06-09)
- PATENT ABSTRACTS OF JAPAN vol. 1997, no. 06, 30. Juni 1997 (1997-06-30) -& JP 09 042720 A (HITACHI LTD;HITACHI TOCHIGI ELECTRON:KK), 14. Februar 1997 (1997-02-14)

## Beschreibung

Die Erfindung betrifft einen Luftbefeuchter mit einer in einem Gehäuse angeordneten elektrischen Lüftereinheit zur Lieferung einer Luftdurchsatzatrömung zwischen Zuluft- und Abluftöffnungen im Gehäuse, einer Filtereinrichtung für die Luftdurchsatzströmung sowie einer Flüssigkeitsabgabeeinrichtung an die Luftdurachsatzströmung.

Bei Luftbefeuchtern werden durch Vorbeileiten einer im Gehäuse desselben erzeugten Luftdurchsatsströmung an Flüssigkeit abgebenden körpern, z.B. aus Textil- bzw.
Schwammwerkstoffen od.dgl. Flüssigkeitsteilchen aufgenommen und ausgetragen. Die bekannten Luftbefeuchter sind dabei in ihrer Anwendung eingeschränkt, da sie einen Einsats als Be- und/oder Entlüftungsgeräte ohne Flüssigkeitsabgabe nicht zulassen.

Beispielsweise ist aus der DE 43 21 B59 A1 ein Luftbefeuchter mit einem abnehmbaren seitlichen Tank mit dem Nachfüllstutzen zum Befüllen einer in dem Gehäuse angeordneten Wasserschale bekannt.

Es ist Aufgabe der Erfindung einen Luftbefeuchter gemäß dem Oberbegriff des Anspruches 1 zu schaffen, der wahlweise mit oder ohne Befeuchtung der Luftdurchsatzströmung einsatzfähig ist.

Der Erfindung gemäß ist diese Aufgabe durch die Maßnahmen des kennzeichnenden Teils des Anspruches 1 gelöst.

Durch die Zweiteilung des Gehäuses des Luftbefeuchters ist erreicht, daß die einzelnen Gehäusebauteile wahlweise gemeinsam oder unabhängig voneinander zum Einsatz bringbar sind, wodurch das erste Gehäusebauteil, z.B. als reines Lüftungsgerät gewichtsreduzierend verwendbar ist, während dia Kombination beider Gehäusebauteile zusätzlich zur Lüftung die Abgabe von luftgetragenen Flüssigkeitsteilchen ermöglicht, also zur Luftbefeuchtung und Kühlung zum Einsatz kommen kann.

Nach bevorzugter Ausführung des Luftbefeuchters ist vorgesehen, daß die beiden Gehäusebauteile im wesentlichen kastenförmig ausgebildet und frei an-, über-, oder ineinander gestellt bzw. gesteckt durch Klemmglieder, z.B. Schraub- oder Steckelemente, Klipse od.dgl., miteinander lösbar fest verbindbar sind. Die kastenförmige Ausbildung der Gehäusebauteile trägt dabei zu einer großen Standsicherheit und Mobilität des Luftbefeuchters bei. Bevorzugt ist das zweite Gehäusebauteil mit der Querschnittsform und der Querschnittsgröße des ersten Gehäusebauteils mindestens annähernd ausgebildet und wannen- oder topfförmig gestaltet. Die wannenförmige Ausbildung des zweiten Gehäusebauteils erlaubt die Bevorratung einer relativ großen Menge an Flüssigkeit, z.B. Wasser, wodurch lang andauernde Benutzungsperioden ohne Nachfüllvorgänge an Flüssigkeit erzielbar sind.

Es versteht sich, daß das erste Gehäusebauteil mit einer einzigen Lüftereinheit betreibbar ist. Von besonderem Vorteil ist jedoch die Anordnung einer doppelten Lüftereinheit zum Zwecke einer Vergrößerung der Oberfläche der Luftdurchsatzströmung mit gleichzeitiger Verkleinerung des Geräuschpegels derselben. -

Zweckmäßig ist das erste Gehäusebauteil des Luftbefeuchters mit mindestens einer ersten Filterstufe für die Zuluft und mindestens einer weiteren Filterstufe für die Abluft der Luftdurchsatzströmung versehen. Hierbei können die in Richtung der Luftdurchsatzströmung erste Filterstufe und gegebenenfalls auch die zweite Filterstufe als Partikelfilter ausgelegt sein. Eine bevorzugte Ausführung des Luftbefeuchters ergibt sich dann, wenn die erste Filterstufe als Zuluftfiltertüre gestaltet ist, die vermittels Scharniergelenken oder ansteckbar eine Gehäuseöffnung für die Zuluft, übergreift. Auf diese Weise ist das Filterelement schnell und mühelos, etwa zu Reinigungszwecken, zugänglich. Es ist auch vorgesehen, die zweite Filterstufe als Abluftfiltertüre auszubilden. Letztlich können die Filterstufen durch je einen zusätzlichen Bakterienfilter ergänzt sein, was sich im Gebrauch des Luftbefeuchters auf das Wohlbefinden des Benutzers und dessen Gesundheit günstig auswirkt. Es ist auch möglich, anstelle der Bakterienfilter zusätzliche chemische Entkeimungseinrichtungeh zum Einsatz zu bringen.

In Ausbildung des Luftbefeuchters ist ferner vorgesehen, daß im ersten Gehäusebauteil der Luftdurchsatzströmung eine nach dem Prinzip der dielektrisch behinderten Entladung arbeitende Ionisations- und Ozonisierungsbaugruppe zugeordnet und zusätzlich zu einem Zuluftfilter eine Sorptionskatalysatoreinheit als Abluftfilter ausgebildet ist, wobei letzterer die Aufgabe zukommt, die in der Luftdurchsatzströmung befindlichen Ozonbestandteile zu eliminieren. Zweckmäßig kann die Ionisations- und Ozonierungsbaugruppe über ein Schaltglied von der Stromversorgung trennbar sein, wodurch der Luftbefeuchter wahlweis mit seinem ersten Gehäusebauteil als Lüftungsgerät ohne oder mit Ozonbehandlung der Luftdurchsatzströmung und in Kombination mit dem zweiten Gehäusebauteil zusätzlich zur Luftbefeuchtung zum Einsatz kommen kann. Vorzugsweise ist die Ionisation- und Ozonisierungsbaugruppe durch ein Flachmodul oder durch eine Siemenssche Ionisierungsröhre, bildbar. Der in der Luftdurchsatzströmung beifindliche Ozonanteil erbringt vorteilhaft eine entkeimende und geruchsbeseitigende Wirkung bei geruchstragenden Partikeln in Gasen oder Dämpfen, wie Stinkstoffen, als auch bei der zur Befeuchtung vorgesehenen Flüssigkeit.

In weiterer Ausbildung des Luftbefeuchters ist im ersten Gehäusebauteil mindestens eine Abgabevorrichtung für Duftstoffe, Aromen od.dgl. der Luftdurchsatzströmung zugeordnet. Bei Anordnung mehrerer solcher Abgabevorrichtungen sind die Duftstoffe, Aromen od.dgl. wahlweise getrennt einzeln oder kombiniert miteinander gemischt zur bildung von Duftstoffkombinationen aktivierbar. Die Duftstoffe oder Aromen verbessern die Raumluft und wirken sich günstig auf die Psyche des Benutzers aus. Die Abgabeeinrichtungen können bevorzugt durch eine oder mehrere, insbesondere röhren- oder becherförmige Behältnisse mit einem darin untergebrachten Speichermedium, z.B. Silika-Gel, gebildet sein, welches die Duftstoffe einzulagern vermag und aus diesem, z.B. kontinuierlich oder periodisch, bevorzugt durch die Luftdurchsatzströmung auszutragen erlaubt. Es versteht sich, daß als Speichermedium für die Duftstoffe oder Aromen auch anderweitig geeignete Werkstoffe, wie Aluminiumoxyd, zum Einsatz kommen können. Die Abgabeeinrichtung für Duftstoffe, Aromen od. dgl. kann beliebig der Sorptionskatalysatoreinrichtung vor-und/oder nachgeschaltet sein.

Fernerhin ist vorgesehen, den ersten Gehäusebauteil bodenseitig mit durch schwenkbare Klappen od.dgl. kontrollierbare Durchführungsöffnungen für einen in den zweiten Gehäusebauteil ein- und ausleitbaren abgezweigten Luftdurchsatzströmungsteil auszurüsten. Der auf diese Weise über die Flüssigkeit führbare abgezweigte Luftteil dient der Aufnahme von Flüssigkeitspartikeln und Befeuchtung der Luftdurchsatzströmung sowie zur Verbesserung der Wirkung des Sorptionskatalysators. Die schwenkbewegliche Betätigung der Klappen kann dabei wahlweise entweder manuell oder selbsttätig bewirkt werden, etwa vermittels am zweiten Gehäusebauteils fest vorgesehene Ansätze, Stiftkörper od.dgl. die bei der Verbindung beider Gehäusebauteile zu selbsttätigem Öffnungsvorgang an die Klappen anlaufen.

Ein mehr oder weniger intensiver Übertritt von Flüssigkeit an den abgezweigten Luftteil ist durch die Zuordnung von Verdunstungskörpern zur Flüssigkeit erreichbar, die durch Eintauchen mit einer Teillänge in die Flüssigkeit benetzbar sind und mit ihrem restlichen Teil in den abgezweigten Teil der Luftdurchsatzströmung einragen. Die Verdunstungskörper gestatten den Flüssigkeitsübertritt durch Hygroskopie veränderbar und/oder einstellbar zu machen. Vorteilhafte Verdunstungskörper können durch Schwimmkörper, insbesondere mit kugelförmiger Gestalt aus einem Kunststoff, z.B. Polyäthylen, oder durch Schwimmkörper getragene Scheibenkörper, gefaltete Streifenabschnitte aus Papier, Geweben od. dgl., gebildet sein.

In Fortbildung des Luftbefeuchters kann das zweite Gehäusebauteil mit einer durch ein verschwenk- oder verschiebbares Verschlußglied kontrollierbare Einfüll- oder Nachfüllöffnung für die Flüssigkeit versehen sein, die bevorzugt in einer Seitenwand des zweiten Gehäusebauteils an- ' geordnet ist. Eine besonders einfache Füllung des zweiten Gehäusebauteils mit Flüssigkeit läßt sich jedoch dann erzielen, wenn das zweite Gehäusebauteil mit einer Teillänge und/oder Teilbreite eine Seitenwand des ersten Gehäusebauteils quer nach außen überragt, wobei zur Vermeidung von unbeabsichtigten Austritten von Flüssigkeit die überragende Teillänge oder Teilbreite durch ein schwenk-, verschieb-, oder steckbares Bauteil verschließbar ist.

In weiterer Ausbildung des Luftbefeuchters ist vorgesehen, das zweite Gehäusebauteil innenseitig mit einer herausnehmbaren flexiblen Folie oct. dgl. auszulegen um so etwaige in der Flüssigkeit abgesetzte Verschmutzungen schnell und einfach durch Herausnehmen und Reinigen der Folie oder durch Einbringen einer Erstatzfolie zu entfernen. Zur Keimfreimachung der Flüssigkeit erweisen sich Auslegefolien mit kupferhaltigen Werkstoffen, z.B. in einem Kunststoffträger als vorteilhaft. Die Kupferwerkstoffe haben sich als wirksam gegen Bakterienbefall der Flüssigkeit erwiesen. Der gleiche Effekt ist durch Einbringen oder Auflegen von streifen- oder plattenförmigen Körpern aus Kupfer oder Kupferlegierung in oder auf der Folie zu erzielen.

Schließlich ist eine alternative Ausbildung des Luftbefeuchters gegeben durch die Kombination eines ersten, im wesentlichen kastenförmigen Gehäusebauteils mit einem zweiten topfförmigen Gehäusebauteil als Flüssigkeitsabgabevorrichtung, der eine permanent offene Seitenwand, vorzugsweise die Oberseite, aufweist, über die das erste Gehäusebauteil in das zweiten Gehäusebauteil von oben her einsteckbar ist, wobei im ersten Gehäusebauteil bodenseitig ausgebildete Durchtrittsöffnungen für den Durchlaß einer Teilmenge an Luftdurchsatzströmung selbsttätig in Offenstellung bringbar sind und und sich beim Herausnehmen des ersten Gehäusebauteils selbsttätig schließen. Der Steckvorgang ist durch Anlaufen von Ansätzen oder Verbreiterungen des ersten Gehäusebauteils an Vorsprüngen bzw. Randkante des zweiten Gehäusebauteils begrenzbar sein. Der so gebildete Luftbefeuchter vermittel den Eindruck einer Einteiligkeit des Gerätes und ist platzsparend, leicht und sicher transportierbar. Vorzugsweise sind die Durchtrittsöffnungen durch verschwenk- oder verschiebbare Verschlußelemente, wie Klappen kontrollierbar, die durch im zweiten Gehäusebauteil fest angeordnete Anlaufkörper, z.B. Stifte, Streifenteile od.dgl. bei der Steckbewegung des ersten Gehäusebauteils unter dem Einfluß der Steckkraft derselben betätigbar sind. Es versteht sich, daß bei Luftbefeuchtern mit ineinander steckbaren Gehäusebauteilen die Zuluft- und Abluftöffnungen für die Luftdurchsatzströmung in einer frei zugänglichen Wandung des ersten Gehäusebauteils, z.B. in der Oberseite, mit Abstand nebeneinander zu liegen haben.

Die Erfindung ist anhand von Ausführungsbeispielen erläutert. Es zeigen:
- Fig. 1: einen Luftbefeuchter in Seitenansicht, teilweise im Schnitt,
- Fig. 2: einen ersten Gehäusebauteil perspektivisch,
- Fig. 3: einen zweiten Gehäusebauteil perspektivisch,
- Fig. 4: einen ersten Gehäusebauteil im Schnitt,
- Fig. 5: einen ersten Gehäusebauteil gemäß Fig. 1 im Schnitt der Fig.2
- Fig. 6: einen Teilschnitt eines zweiten Gehäusebauteils,
- Fig. 7: einen Verdunstungskörperträger gemäß einer Ausführungsform in Seitenansicht,
- Fig. 8: einen Schnitt der Fig.7
- Fig. 9: einen Verdunstungskörperträger anderer Ausbildung in Vorderansicht,
- Fig. 10: einen Luftbefeuchter mit einem verlängerten zweiten Gehäusebauteil, perspektivisch,
- Fig. 11: einen ersten Gehäusebauteil eines anderweitigen Luftbefeuchters, perspektivisch,
- Fig. 12: ein zweites Gehäusebauteil im Schnitt und
- Fig. 13: einen Luftbefeuchter gemäß Fig. 11 und 12, im Schnitt.

In den Fig. 1 bis 3 ist mit 1 ein Luftbefeuchter bezeichnet, der durch ein erstes Gehäusebauteil 2 und ein zweites Gehäusebauteil 3 gebildet ist. Die beiden Gehäusebauteile 2, 3 sind als unabhängige Bauelemente, im wesdntlichen kastenförmig gestaltet, übereinander frei aufstellbar oder miteinander aufgestellt lösbar fest verbindbar. Der Gehäusebauteil 2 weist, wie insbesondere Fig. 4 erkennen läßt, eine elektrische Lüftereinheit 4 sowie eine Zuluftöffnung 5 auf, die durch eine Luftfiltertüre 6 für Zuluft kontrollierbar ist. Der Lüftereinheit 4 ist beim Ausführungsbeispiel ein Leitblech 7 zur Führung der Lüfterluft zugeordnet. Die Luftfiltertüre 6 bildet eine Gehäusewand des Gehäusebauteils 2 und weist über ihre gesamte Fläche eine Vielzahl Lochungen 9 für den Durchtritt der Zuluft auf. Mit 8 ist ein Abluftfilter bezeichnet, der eine weitere Gehäusewand bildet und mit Lochungen 10 zum Durchtritt der Luft versehen ist. Der Gehäusebauteil 2 ist bei alleiniger Anwendung als Gerät zur Belüftung von Räumen od.dgl. geeignet.

Mit 11 ist eine Abgabeeinrichtung für Duftstoffe, Aromen od.dgl. bezeichnet, die vorzugsweise als Duftstoffbatterie ausgebildet ist und die Möglichkeit gibt, die vermittels Speichermedien, z.B. Silika-Gel, in der Abgabeeinrichtung 11 bevorrateten Duftstoffe, Aromen od.dgl. kontinuierlich oder periodisch vermittels, z.B. einer Teilluft der Luftdurchsatzströmung 12 an die Raumluft abzugeben.

Das Gehäusebauteil 2 der Fig. 5 ist abweichend mit zwei Lüftereinheiten 4 und 4' bestückt und mit zwei zugeordneten Luftfiltertüren 6, 6' versehen. Die Lüftereinheiten 4, 4' erzeugen eine Luftdurchsatzströmung mit großer Oberflächenbildung und erfordern zu gleichen Luftleistungen eine verminderte Drehzahl mit verringertem Geräuschpegel. Ein Luftleitblech 7 dient wiederum der Führung und Ausrichtung der Lüfterluft. Das Gehäusebauteil 2 ist weiterhin im Bereich seiner Bodenfläche mit Durchtrittsöffnungen 13, 13' für eine abgezweigte Teilluft 12' der Lüftdurchsatzströmung 12 versehen. Die Teilluft 12' gelangt über die Durchtrittsöffnung 13 in den Gehäusebauteil 3, ist dort über den Spiegel der Flüssigkeit 21 führbar und mit Flüssigkeitspartikel angereichert nachfolgend über die Durchtrittsöffnung 13' in den Gehäusebauteil 2 in Richtung Abluftfilter 8 zurückführbar. Den Dürchtrittsöffnungen 13,13' sind schwenkbewegliche Klappen 14, 14' zugeordnet, die als Verschlußglieder für die Durchtrittsöffnungen 13, 13' dienen und entweder manuell oder selbsttätig durch die Anordnung von Stiften 15 oder Flachteilen 16 in oder am Gehäusebauteil 3 beim Aufsetzen des Gehäusebauteils 2 auf das Gehäusebauteil 3 durch Anlaufen der Klappen auf den Stiften 15 bzw. Flachteilen 16 in die Offenstellungen überführbar.Bei Abnahme der Gehäusebauteils 2 und Beendigung der Anlaufkraft schwenken die klappen 14, 14' selbsttätig in die Schließstellung für den Gehäusebauteil 2, bevorzugt unter dem Einfluß von Schwerkraft zurück.

Der Gehäusebauteil 3 ist, wie in Fig. 3 gezeigt, wannenförmig gestaltet und dient der Aufnahme und der Bevorratung einer relativ großen Menge an Flüssigkeit 21. Zur erleichterten Handhabung des Gehäusebauteils 3 sind in gegenüberliegenden Seitenwandungen desselben Griffmulden 17 vorgesehen. Weiterhin ist der Gehäusebauteil 3 mit einer bevorzugt verschließbaren Füllöffnung 18 für Flüssigkeit 21 ausgerüstet. Eine besonders einfache Füllöffnung für die Flüssigkeit 21 läßt Fig. 10 erkennen. Das dortige Gehäusebauteil 3 ist hierzu mit einer Teillänge 3' über das Gehäusebauteil 2 hinausgeführt.

Während in Fig. 2 das erste Gehäusebauteil 2 als Lüftungsgerät zum Einsatz gebracht ist, bilden in Fig. 1 die beiden Gehäusebauteile 1 und 2 gemeinsam den Luftbefeuchter 1. Unter dem Einfluß der Saugwirkung der Lüftereinheiten 4 bzs. 4 und 4' gelangt dabei Zuluft über die Luftfiltertüren 6 bzw. 6 und 6' in das Gehäusebauteil 2 und tritt über den Abluftfilter 8 in den Raum aus. Gleichzeitig kann die Teilluft 12' über die Durchtrittsöffnungen 13, 13' das Gehäusebauteil 3 zur Anreicherung mit Flüssigkeit durchsetzen und gemeinsam mit der Luftdurchsatzströmung 12 den Gehäusebauteil 2 als befeuchtete Luftströmung verlassen. Zweckmäßig ist das Gehäusebauteil 2 mit Fußstreben 19 versehen, die das Aufstellen des Gehäusebauteils 2 im Abstand oberhalb von Stellflächen erlauben.

Der Gehäusebauteil 2 ist mit einer Ionisations- oder Ozonisierungsbaugruppe 18 ausgerüstet, die der Erzeugung und Abgabe von Ozon an die Luftdurchsatzströmung 12 dient. Vermittels des Ozons sind in der Luftdurchsatzströmung 12 gegebenenfalls befindliche schädigende gas- und/oder dampfförmige Luftinhaltsstoffe sowie Bakterien, Mikroben od.dgl. eliminierbar. Zur Vermeidung von unerwünschtem Ozonaustritt in den Raum ist der Abluftfilter 8 durch einen Aktiv-Kohlefilter gebildet. Die Ionisations- und Ozonisierungsbaugruppe 18 ist beim Ausführungsbeispiel der Fig. 1 als Flachmodul ausgeführt. Die Ozonerzeugung ist auch anderweitig, z.B. vermittels einer Siemens'sche Ionisationsröhre denkbar. Der Ionisations- und Ozonisierungsbaugruppe 18 kann ein Ein- Ausschalter zugeordnet sein, wodurch das Gehäusebauteil 2 bei alleinigem Einsatz wahlweise mit oder ohne Ozonerzeugung als Lüftungs- und Filtergerät oder bei gemeinsamen Einsatz mit dem Gehäusebauteil 3 als Luftbefeuchter mit oder ohne Ozonerzeugung zum Einsatz bringbar ist.

Dem Zuluft- 6 und/oder Abluftfilter 8 ist zum Zwecke einer Entkeimung der Luftdurchsatzströmung 12 ein Bakterienfilter 20 od.dgl. bzw. eine chemisch wirksame Entkeimungseinrichtung (nicht gezeigt) zugeordnet.

Gemäß Fig. 4 ist das Gehäusebauteil 3 mit einer Folie ausgelegt, die der Ablage von sich in der Flüssigkeit 21 ansammelnden Verschmutzungen dient. Durch Herausnahme der Folie 21 läßt sich eine einfache und schnelle Reinigung des Gehäusebauteils 3 vornehmen. Bevorzugt ist die Folie 21 kupferhaltig bzw. als Träger von Einlegekörpern aus Kupfer oder kupferhaltigen Werkstoffen zur zusätzlichen Vernichtung von Keimen ausgebildet.

Zum Zwecke einer intensiven Benetzung der Luftdurchsatzströmung 12 sind der Flüssigkeit 21 gemäß der Fig. 6 als Verdunstungskörper dienende Schwimmkörper 22 in Kugelform bzw. drehbewegliche Scheibenkörper 23 mit hygroskopischen Eigenschaften zugeordnet, die durch Eintauchen mit Teilabschnitten in die Flüssigkeit 21, Flüssigkeitspartikel aufnehmen und bei Drehbewegungen durch Anströmung der Teilluft 12', an diese angeben.

Die Fig. 7 und 8 zeigen einen Verdunstungskörper, der durch einen gefalteten Papierstreifen 24 gebildet und durch zylindrische Schwimmkörper 25 getragen ist. In Fig. 9 ist ein abgewandelter Schwimmkörper 26 gezeigt, der im wesentlichen u-förmi'g mit geschlossenen Stirnseiten ausgebildet ist und mit seinen Schenkeln 26' in die Flüssigkeit 21 eintaucht. Die Abstützung des Verdunstungskörpers 24 erfolgt über Stege 25', die jeweils an den Schwimmkörpern 25, 26 unmittelbar oder mittelbar festgelegt sind.

In den Fig. 11 bis 13 ist eine abgewandelte Ausführung eines Luftbefeuchters 1' gezeigt. Beim Luftbefeuchter 1' kommen ein Gehäusebauteil 2' (Fig. 11) sowie Gehäusebauteil 3' (Fig. 12) zur Anwendung. Bevorzugt ist das Gehäusebauteil 3' topfförmig gestaltet und zur Bevorratung von Flüssigkeit 21 vorgesehen. Die Oberseite des Gehäusebauteils 3' ist offen ausgebildet und über die Offenseite ist das Gehäusebauteil 2' in das Gehäusebauteil 3' einsteckbar, wobei der Einsteckvorgang durch Abstützen des verbreiterten Randstreifens 2" des Gehäusebauteils 2' auf der Randkante 3" des Gehäusebauteils 3' begrenzbar ist.

Das Gehäuebauteil 2' weist eine Lüftereinheit 27 mit einem zugeordneten Luftleitblech 28 auf, die der Erzeugung und Führung einer Luftdurchsatzströmung 12 im Gehäusebauteil 2' dienen. Desweiteren sind Luftdurchtrittsoffnungen 13, 13' im Bodenbereich des Gehäusebauteils 2' vorgesehen, denen Bodenklappen 14, 14' als Verschlußglieder zugeordnet sind. Die Bodenklappen 14, 14' sind bei getrennter Benutzung des Gehäusebauteils 2' durch Schwerkraft in Schließstellung gehalten, wähend beim Steckvorgang des Gehäusebauteils 2' zum Zwecke der gemeinsamen Benutzung beider Gehäusebauteile- 2' und 3' die Bodenklappen 14, 14' durch am Gehäusebauteil 3' vorgesehene Stifte 15 durch Anlaufen an den Bodenklappen 14, 14' selbsttätig in die Offenstellungen schwenkbar sind. Mit 29 und 30 sind Zuluft- und Abluftfilter bezeichnet, denen gegebenenfalls Bakterienfilter 31 zugeordnet sind. Außerdem ist dem Luftbefeuchter der Fig. 11 bis 13 eine Ionisations- und Ozonisierungsbaugruppe 32 sowie eine Abgabeeinrichtung 33 für Duftstoffe zugeordnet, die im Bereich der Luftdurchsatzströmung 12 liegen.

Zur Erleichterung der Handhabung des Luftbefeuchters, insbesondere bei stationärem Einsatz, ist ferner vorgesehen, an den zweiten Gehäusebauteil 3' eine Rohr- oder Schlauchleitung anzulegen und über die jeweilige Leitung das zweiten Gehäusebauteil 3' mit Flüssigkeit periodisch manuell oder kontinuierlich selbsttätig geregelt zu versorgen.

### Merkmale der Erfindung lassen sich wie folgt aufzählen:

Der erfindungsgemäße Luftbefeuchter mit einer in einem Gehäuse angeordneten elektrischen Lüftereinheit zur Lieferung einer Luftdurchsatzströmung zwischen Zuluft- und Abluftöffnungen im Gehäuse, mindestens einer Filtereinrichtung für die Luftdurchsatzströmung und einer Flüssigkeitsabgabeeinrichtung an die Luftdurchsatzströmung, ist gekennzeichnet durch ein erstes Gehäusebauteil (2) der die Lüftereinheit (4) mit Filterstreifen (6, 8) und Zu- (9) und Abluftöffnungen (10) aufnimmt sowie ein zweites Gehäusebauteil (3) als Behältnis zur Bevorratung von Flüssigkeit (21), wobei beide Gehäusebauteile (2, 3) selbständige, aneinander festlegbare bzw. voneinander lösbare Baueinheiten bilden und das erste Gehäusebauteil (2) unabhängig vom zweiten Gehäusebauteil (3) als getrennte Einheit benutzbar ist.

Ein erfindungsgemäßer Luftbefeuchter kann vorteilhafterweise derart ausgebildet sein, dass die beiden Gehäusebauteile (2, 3) im wesentlichen kastenförmig ausgebildet und frei an- oder übereinander gestellt bzw. gesteckt sind oder durch Klemmglieder, z. B. Schraub- oder Steckelemente, z. B: Klipse oder dergleichen miteinander lösbar fest verbindbar sind.

Ein erfindungsgemäßer Luftbefeuchter läßt sich derart weiter ausgestalten, dass das zweite Gehäusebauteil (3) mit der Querschnittsform und der Querschnittsgröße des ersten Gehäusebauteils (2) wannen- oder topfförmig und das erste Gehäusebauteil (2) untergreifend, ausgebildet ist.

Ein erfindungsgemäßer Luftbefeuchter läßt sich weiter derart ausbilden, dass das erste Gehäusebauteil (2) zur Vergrößerung der Oberfläche der Luftdurchsatzströmung (12) und einer Verringerung des Geräuschpegels eine doppelte Lüftereinheit (4, 4') aufweist.

Ein erfindungsgemäßer Luftbefeuchter läßt sich weiter auch derart ausbilden, dass das erste Gehäusebauteil (2) mindestens eine erste Filterstufe (6) für die Zuluft und mindestens eine weitere Filterstufe (8) für die Abluft der Luftdurchsatzströmung (12) aufweist.

Ein erfindungsgemäßer Luftbefeuchter läßt sich noch weiter derart ausbilden, dass die in Richtung der Luftdurchsatzströmung (12) erste (6) und/oder zweite Filterstufe (8) als Partikelfilter ausgelegt sind.

Ein erfindungsgemäßer Luftbefeuchter läßt sich noch weiter auch derart ausbilden, dass die erste Filterstufe (6) als Zuluftfiltertüre ausgebildet ist, die vermittels Scharniergelenken oder steckbar am ersten Gehäusebauteil (2) gehalten und die Gehäuseöffnung (5) für die Zuluft der Luftdurchsatzströmung (12) abdeckt.

Ein erfindungsgemäßer Luftbefeuchter kann auch derart gekennzeichnet sein, dass die zweiter Filterstufe (8) als Abluftfiltertüre ausgebildet und vermittels Scharniergelenken oder steckbar am ersten Gehäusebauteil (2) gehalten ist.

Ein erfindungsgemäßer Luftbefeuchter kann vorteilhafterweise auch derart ausgebildet sein, dass im ersten Gehäusebauteil (2) der ersten (6) und/oder der zweiten Filterstufe (8) je ein zusätzlicher Bakterienfilter (20) bzw. eine chemische Entkeimungseinrichtung zugeordnet ist.

Ein erfindungsgemäßer Luftbefeuchter läßt sich auch derart gestalten, dass im ersten Gehäusebauteil (2) mindestens eine der Luftdurchsatzströmung (12) zugeordnete, nach dem Prinzip der dielektrische behinderten Entladung arbeitenden Ionisations- und Ozonisierungsbaugruppe (18) angeordnet und eine Sorptionskatalysatoreinheit als Abluftfilter (8) zur Eliminierung von in der Luftdurchsatzströmung (12) befindlichem überschüssigen Ozon vorgesehen ist.

Ein erfindungsmäßer Luftbefeuchter kann darüber hinaus das Merkmal besitzen, dass die lonisations- und Ozonisierungsbaugruppe (18) als Flachmodul oder durch eine Siemens'sche Ionisierungsröhre gebildet ist.

Ein erfindungsgemäßer Luftbefeuchter kann vorteilhafterweise das weitere Merkmal besitzen, dass die Sorpitonskatalysatoreinheit durch einen Kohlefilter, insbesondere einen Aktiv-Kohlefilter (8), gebildet ist.

Ein erfindungsgemäßer Luftbefeuchter kann auch durch das weitere Merkmal gekennzeichnet sein, dass der erste Gehäusebauteil (2) mindestens eine der Luftdurchsatzströmung (12) zugeordnete Abgabeeinrichtung (11) für Duftstoffe, Aromen oder dergleichen aufweist und dass bei Anordnung mehrerer dieser Abgabeeinrichtungen (11) die Duftstoffe, Aromen oder dergleichen getrennt einzeln oder kombiniert miteinander zur Bildung einer Duftstoffkombination aktivierbar sind.

Ein erfindungsgemäßer Luftbefeuchter kann darüber hinaus auch durch das Merkmal bestimmt sein, dass die Abgabeeinrichtung (11) für Duftstoffe, Aromen oder dergleichen durch eine oder mehrere, insbesondere rohr- oder becherförmige Behältnisse mit einem darin untergebrachten flüssigen oder festen Speichermedium, z. B. Silika-Gel, Aluminiumoxyd oder dergleichen gebildet ist und dass die Duftstoffe und Aromen oder dergleichen in dem Speichermedium eingelagert und aus diesem durch ein insbesondere gasförmiges Medium, z. B. der Luftdurchsatzströmung (12), austragbar sind.

Ein erfindungsgemäßer Luftbefeuchter kann weiter dadurch verbessert werden, dass die der Luftdurchsatzströmung (12) zugeordneten Abgabeeinrichtungen (11) für Duftstoffe, Aromen oder dergleichen der Sorptionskatalysatoreinheit (18) vor und/oder nachgeschaltet sind.

Ein erfindungsgemäßer Luftbefeuchter kann durch das weitere Merkmal verbessert sein, dass das erste Gehäusebauteil (2) bodenseitig durch schwenkbare Klappen (14, 14') kontrollierbare Durchführungsöffnungen (13, 13') für einen über in das zweite Gehäusebauteil (3) ein- und ausleitbaren abgezweigten Luftdurchsatzströmungsteil (12') aufweist.

Ein erfindungsgemäßer Luftbefeuchter kann auch weiter dadurch ausgestaltet sein, dass das zweite Gehäusebauteil (3) eine durch ein verschwenk- oder verschiebbares Verschlussglied gebildete Klappe kontrollierbare Einfüll- oder Nachfüllöffnung (18') für Flüssigkeit (21) aufweist.

Ein erfindungsgemäßer Luftbefeuchter kann vorteilhafter weise derart ausgebildet sein, dass das zweite Gehäusebauteil (3) zur Bildung einer Einfüll- oder Nachfüllöffnung für Flüssigkeit (21) mit einer Teillänge (3') und/oder einer Teilbreite eine Seitenwand des ersten Gehäusebauteils (2) quer nach außen überragt.

Ein erfindungsgemäßer Luftbefeuchter kann aber auch das zusätzliche Merkmal enthalten, dass die als Einfüll- oder Nachfüllöffnung dienende Teillänge (3') und/oder Teilbreite des zweiten Gehäusebauteils (3) durch ein schwenk-, verschieb-oder steckbares Bauteil verschließbar ist.

Ein erfindungsgemäßer Luftbefeuchter lässt sich vorteilhafter Weise auch derart weiter ausgestalten, dass der Flüssigkeitsübertritt an den abgezweigten Teil (12') der Luftdurchsatzströmung (12) im zweiten Gehäusebauteil (3) durch mindestens einen mit einer Teillänge in die Flüssigkeit eintauchenden, benetzbaren Verdunstungskörper vergrößerbar und oder einstellbar ist.

Ein erfindungsgemäßer Luftbefeuchter kann das zusätzliche Merkmal äufweisen, dass die Verdunstungskörper als Schwimmkörper (22), insbesondere mit kugelförmiger Gestalt als Kunststoff, z.B. Polyäthylen, oder durch Schwimmkörper drehbar getragene Scheibenkörper (23), gefaltete Bauelemente (24), z.B. Streifen aus Papier, Gewebe od. dgl. gebildet sind, die mit einem Abschnitt permanent in die Flüssigkeit (21) eintauchen und mit dem restlichen Abschnitt in den abgezweigten Teil (12') der Luftdurchsatzströmung (12) einragen.

Ein erfndungsgemäßer Luftbefeuchter kann auch das noch zusätzliche Merkmal aufweisen, dass das zweite Gehäusebauteil (3) innenseitig mit einer herausnehmbaren Folie (21') od. dgl. aus einem flexiblen Werkstoff ausgelegt ist.

Ein erfindungsgemäßer Luftbefeuchter kann weiterhin darin gekennzeichnet sein, dass die Folie (21') aus einem kupferhaltigen Werkstoff gebildet ist oder einen solchen Werkstoff aufweist.

Dabei kann ein erfindungsgemäßer Luftbefeuchter auch derart gekennzeichnet sein, dass die Folie (21') innenseitig einen streifen- oder plattenförmigen Einlagekörper aus Kupfer oder einer Kupferlegierung fest oder lose trägt.

Ein erfindungsgemäßer Luftbefeuchter der vorstehenden Art mit einem ersten Gehäusebauteil mit darin untergebrachten Lüfter-, Filter-, Beduftungs-, Ionisations-und Ozonisierungseinrichtungen kann auch vorteilhafter Weise gekennzeichnet sein durch einen ersten, im wesentlichen kastenförmigen Gehäusebauteil (2') und einem zweiten topfförmigen Gehäusebauteil (3') als Flüssigkeitsvorratseinrichtung mit einer Offenseite, über die das erste Gehäusebauteil (2') in das zweite Gehäusebauteil (3') einsteckbar ist, wobei in eingestecktem Zustand im ersten Gehäusebauteil (2') bodenseitig verschlossene Durchtrittsöffnungen (13, 13') für eine abgezweigte Teilmenge (12') der Luftdurchsatzströmung (12) selbsttätig in Offenstellung bringbar und beim Herausziehen des ersten Gehäusebauteils (2') aus dem zweiten Gehäusebauteil (3') die Durchtrittsöffnungen (13, 13') selbsttätig verschließbar sind.

Ein vorstehender erfindungsgemäßer Luftbefeuchter kann zusätzlich die Merkmale besitzen, dass die Durchtrittsöffnungen (13, 13') durch verschwenk-oder verschiebbare Verschlusselemente (14, 14') kontrollierbar sind, die durch im zweiten Gehäusebauteil (3') fest angeordnete Anlaufkörper, z.B. Stifte (15), Streifenteile od. dgl., bei der Steckbewegung des ersten Gehäuseteils (2') durch die durch das erste Gehäusebauteil (2') aufbringbare Steckkraft bzw. Gewicht in die Offenstellung bringbar sind.

Ein vorstehender erfindungsgemäßer Luftbefeuchter kann zusätzlich auch die Merkmale aufweisen, dass die Zuluft- und Abluftöffnungen für die Luftdurchsatzströmung (12) in der Oberseite des ersten Gehäusebauteils (2') im Abstand nebeneinander ausgebildet sind.

Auch kann ein erfindungsgemäßer Luftbefeuchter derart gekennzeichnet sein, dass das zweite Gehäusebauteil (3') an eine Rohr- oder Schlauchleitung (34) anliegt und dass über die Rohr- oder Schlauchleitung (34) das zweite Gehäusebauteil (3) mit Flüssigkeit (21) periodisch manuell oder kontinuierlich selbsttätig geregelt, auf- oder nachfüllbar ist.

Schließlich kann ein erfindungsgemäßer Luftbefeuchter auch die weiteren Merkmale enthalten, dass die Filterstufe (8) für die Abluft in einer Seitenwandung und / oder in der Oberseite des Gehäusebauteils (2) ausgebildet ist.

## Patentansprüche

1. Luftbefeuchter mit einer in einem Gehäuse angeordneten elektrischen Lüftereinheit zur Lieferung einer Luftdurchsatzströmung zwischen Zuluft- und Abluftöffnungen im Gehäuse, mindestens einer Filtereinrichtung für die Luftdurchsatzströmung und einer Flüssigkeitsabgabeeinrichtung an die Luftdurchsatzströmung,
mit einem ersten Gehäusebauteil (2) der die Lüftereinheit (4) mit Filterstreifen (6, 8) und Zu- (9) und Abluftöffnungen (10) aufnimmt sowie einem zweiten Gehäusebauteil (3) als Behältnis zur Bevorratung von Flüssigkeit (21), wobei beide Gehäusebauteile (2, 3) selbständige, aneinander festlegbare und voneinander lösbare Baueinheiten bilden und der erste Gehäusebauteil (2) unabhängig vom zweiten Gehäusebauteil (3) als getrennte Einheit benutzbar ist,
**dadurch gekennzeichnet, dass**
die Oberseite des zweiten Gehäusebauteils (3) offen ausgebildet ist und über die Offenseite das erste Gehäusebauteil (2) in das zweite Gehäusebauteil (3) einsteckbar ist, wobei das
erste Gehäusebauteil (2) bodenseitig durch schwenkbare Kappen (14,14') kontrollierbare Durchführungsöffnungen (13,13') für einen Ober in das zweite Gehäusebauteil (3) ein- und ausleitbaren abgezweigten Luftdurchsatzströmungsteil (12') aufweist.

2. Luftbefeuchter nach Anspruch 1, **dadurch gekennzeichnet, dass** die beiden Gehäusebauteil (2,3) im wesentlichen kastenförmig ausgebildet und frei an- oder übereinander gestellt oder gesteckt sind oder durch Klemmglieder, z. B. Schraub-, oder Steckelemente, z. B. Klipse oder dergleichen miteinander lösbar fest verbindbar sind.

3. Luftbefeuchter nach Anspruch 1 und 2, **dadurch gekennzeichnet, dass** das zweite Gehäusebauteil (3) mit der Querschnittsform und der Querschnittsgrösse des ersten Gehäusebauteils (2) wannen- oder topfförmig und den ersten Gehäusebauteil (2) untergreifend, ausgebildet ist.

4. Luftbefeuchter nach Anspruch 1, **dadurch gekennzeichnet, dass** das erste Gehäusebauteil (2) zur Vergrösserung der Oberfläche der Luftdurchsatzströmung (12) und einer Verringerung des Geräuschpegels eine doppelte Lüftereinheit (4,4') aufweist.

5. Luftbefeuchter nach Anspruch 1 und 4, **dadurch gekennzeichnet, dass** das erste Gehäusebauteil (2) mindestens eine erste Filterstufe (6) für die Zuluft und mindestens eine weitere Filterstufe (8) für die Abluft der Luftdurchsatzströmung (12) aufweist.

6. Luftbefeuchter nach Anspruch 1 oder 5, **dadurch gekennzeichnet, dass** die in Richtung der Luftdurchsatzströmung (12) erste (6) und/oder zweite Filterstufe (8) als Partikelfilter ausgelegt sind.

7. Luftbefeuchter nach Anspruch 1 oder 5, **dadurch gekennzeichnet, dass** die erste Filterstufe (6) als Zuluftfiltertüre ausgebildet ist, die vermittels Scharniergelenken oder steckbar am ersten Gehäusebauteil (2) gehalten und die Gehäuseöffnung (5) für die Zuluft der Luftdurchsatzströmung (12) abdeckt.

8. Luftbefeuchter nach Anspruch 1 oder 5, **dadurch gekennzeichnet, dass** die zweite Filterstufe (8) als Abluftfiltertüre ausgebildet und vermittels Scharniergelenken oder steckbar am ersten Gehäusebauteil (2) gehalten ist.

9. Luftbefeuchter nach Anspruch 5 oder 6, **dadurch gekennzeichnet, dass** im ersten Gehäusebauteil (2) der ersten (6) und/oder der zweiten Filterstufe (8) je ein zusätzlicher Bakterienfilter (20) oder eine chemische Entkeimungseinrichtung zugeordnet ist.

10. Luftbefeuchter nach Anspruch 1 und 4, **dadurch gekennzeichnet, dass** im ersten Gehäusebauteil (2) mindestens eine der Luftdurchsatzströmung (12) zugeordnete, nach dem Prinzip der dielektrisch behinderten Entladung arbeitenden Ionisations- und Ozonisierungsbaugruppe(18) angeordnet und eine Sorptionskatalysatoreinheit als Abluftfilter (8) zur Eliminierung von in der Luftdurchsatzströmung (12) befindlichem überschüssigen Ozon vorgesehen ist.

11. Luftbefeuchter nach Anspruch 10, **dadurch gekennzeichnet, dass** die Ionisations- und Ozonisierungsbaugruppe (18) als Flachmodul oder durch eine Siemens'sche Ionisierungsröhre gebildet ist.

12. Luftbefeuchter nach Anspruch 10, **dadurch gekennzeichnet, dass** die Sorptionskatalysatoreinheit durch einen Kohlefilter, insbesondere einen Aktiv-Kohlefilter (8), gebildet ist.

13. Luftbefeuchter nach Anspruch 1, 2 oder 4, **dadurch gekennzeichnet, dass** das erste Gehäusebauteil (2) mindestens eine der Luftdurchsatzströmung (12) zugeordnete Abgabeeinrichtung (11) für Duftstoffe, Aromen öd. dgl. aufweist und dass bei Anordnung mehrerer dieser Abgabeeinrichtungen (11) die Duftstoffe, Aromen od. dgl. getrennt einzeln oder kombiniert miteinander zur Bildung einer Duftstoffkombination aktivierbar sind.

14. Luftbefeuchter nach Anspruch 13, **dadurch gekennzeichnet, dass** die Abgabeeinrichtung (11) für Duftstoffe, Aromen od. dgl. durch eine oder mehrere, insbesondere rohr-oder becherförmige Behältnisse mit einem darin untergebrachten flüssigen oder festen Speichermedium, z. B. Silika-Gel, Aluminiumoxyd od. dgl. gebildet ist und dass die Duftstoffe und Aromen od. dgl. in dem Speichermedium eingelagert und aus diesem durch ein insbesondere gasförmiges Medium, z. B. der Luftdurchsatzströmung (12), austragbar sind.

15. Luftbefeuchter nach Anspruch 10 und 14, **dadurch gekennzeichnet, dass** die der Luftdurchsatzströmung (12) zugeordneten Abgabeeinnchtungen (11) für Duftstoffe, Aromen od. dgl. der Sorptionskatalysatoreinheit (18) vorund/oder nachgeschaltet sind.

16. Luftbefeuchter nach Anspruch 1 und 2, **dadurch gekennzeichnet, dass** das zweite Gehäusebauteil (3) eine durch ein verschwenk-oder verschiebbares Verschlussglied gebildete Klappe kontrollierbare Einfüll- oder Nachfüllöffnung (18') für Flüssigkeit (21) aufweist.

17. Luftbefeuchter nach Anspruch 1 und 2, **dadurch gekennzeichnet, dass** das zweite Gehäusebauteil (3) zur Bildung einer Einfüll- oder Nachfüllöffung für Flüssigkeit (21) mit einer Teillänge (3') und/oder einer Teilbreite eine Seitenwand des ersten Gehäusebauteils (2) quer nach aussen überragt.

18. Luftbefeuchter nach Anspruch 17, **dadurch gekennzeichnet, dass** die als Einfüll- oder Nachfüllöffnung dienende Teillänge (3') und/oder Teilbreite des zweiten Gehäusebauteils (3) durch ein schwenk-, verschieb- oder steckbares Bauteil verschliessbar ist.

19. Luftbefeuchter nach Anspruch 2 oder 4, **dadurch gekennzeichnet, dass** der Flüssigkeitsübertritt an den abgezweigten Teil (12') der Luftdurchsatzströmung(12) im zweiten Gehäusebauteil (3) durch mindestens einen mit einer Teillänge in die Flüssigkeiteintauchenden, benetzbaren Verdunstungskörper vergrösserbar und/oder einstellbar ist.

20. Luftbefeuchter nach Anspruch 19, **dadurch gekennzeichnet, dass** die Verdunstungskörper als Schwimmkörper (22), insbesondere mit kugelförmiger Gestalt aus einem Kunststoff, z. B. Polyäthylen, oder durch Schwimmkörper drehbar getragene Scheibenkörpen (23), gefaltete Bauelemente (24), z. B. Streifen aus Papier, Gewebe od. dgl. gebildet sind, die mit einen Abschnitt permanent in die Flüssigkeit (21) eintauchen und mit dem restlichen Abschnitt in den abgezweigten Teil(12') der Luftdurchsatzströmung (12) einragen.

21. Luftbefeuchter nach Anspruch 1 oder 3, **dadurch gekennzeichnet, dass** der zweite Gehäusebauteil (3) innenseitig mit einer herausnehmbaren Folie (21') od. dgl. aus einem flexiblen Werkstoff ausgelegt ist.

22. Luftbefeuchter nach Anspruch 21, **dadurch gekennzeichnet, dass** die Folie (21') aus einem kupferhaltigen Werkstoff gebildet ist oder einen solchen Werkstoff aufweist.

23. Luftbefeuchter nach Anspruch 21, **dadurch gekennzeichnet, dass** die Folie (21'innenseitig einen streifen- oder plattenförmigen Einlagekörper aus Kupfer oder einer Kupferlegierung fest oder lose trägt.

24. Luftbefeuchter nach einem oder mehreren der vorhergehenden Ansprüche mit einem ersten Gehäusebauteil mit darin untergebachten Lüfter-, Filter-, Beduftungs-, Ionisations- und Ozonisierungseinrichtungen, **gekennzeichnet durch** einen ersten, im wesentlichen kastenförmigen Gehäusebauteil (2') und einen zweiten topfförmigen Gehäusebauteil (3') als Flüssigkeitsvorratseinrichtung mit einer Offenseite; über die das erste Gehäusebauteil (2') in das zweite Gehäusebauteil (3') einsteckbar ist, wobei in eingestecktem Zustand im ersten Gehäusebauteil (2') bodenseitig verschlossene Durchtrittsöffnungen (13, 13') für eine abgezweigte Teilmenge (12') der Luftdurchsatzströmung (12) selbsttätig in Offenstellung bringbar und beim Herausziehen des ersten Gehäusebauteils (2') aus dem zweiten Gehäusebauteil (3') die Durchtrittsöfnungen (13, 13') selbsttätig verschliß bar sind.

25. Luftbefeuchter nach Anspruch 24, **dadurch gekennzeichnet, dass** die Durchtrittsöffnungen (13,13') durch verschwenk bare Verschlusselemente (14,14') kontrollierbar sind, die durch im zweiten Gehäusebauteil (3') fest angeordnete Anlaufkörper, z. B. Stifte(15), Streifenteile od. dgl., bei der Steckbewegung des ersten Gehäuseteils (2') durch die durch den ersten Gehäusebauteil (2') aufbringbare Steckkraft bzw. Gewicht in die Offenstellung bringbar sind.

26. Luftbefeuchter nach Anspruch 24, **dadurch gekennzeichnet, dass** die Zuluft- und Abluftöffnungen für die Luftdurchsatzströmung (12) in der Oberseite des ersten Gehäusebauteils (2') im Abstand nebeneinander ausgebildet sind.

27. Luftbefeuchter nach Anspruch 1 und 2, **dadurch gekennzeichnet, dass** das zweite Gehäusebauteil (3') an eine Rohr- oder Schlauchleitung (34) anliegt und dass über die Rohr- oder Schlauchleitung (34) das zweite Gehäusebauteil (3') mit Flüssigkeit (21) periodisch manuell oder kontinuierlich selbsttätig geregelt, auf- oder nachfüllbar ist.

28. Luftbefeuchter nach Anspruch 1, 5 oder 8, **dadurch gekennzeichnet, dass** die Filterstufe (8) für die Abluft in einer Seitenwandung und/oder in der Oberseite des Gehäusebauteils (2) ausgebildet ist.

## Claims

1. An air humidifier having an electric fan unit arranged in a housing for delivering a through-flow of air between feed-air and discharge-air openings in the housing, at least one filter device for the through-flow of air and a device for releasing liquid to the through-flow of air,
with a first housing component (2), which accommodates the fan unit (4) with filter strips (6, 8) and feed-air (9) and discharge-air openings (10), and by a second housing component (3) as a vessel for storing liquid (21), the two housing components (2, 3) forming autonomous structural units which can be fixed to and detached from one another, and it being possible for the first housing component (2) to be utilized as a separate unit independently of the second housing component (3)
**characterized in that**
The upper side of the second component (3) is designed open and the first housing component (2) is pluggable into said second component (3) via its open side, whereby the first housing component (2), on the base side, has passage openings (13, 13'), which can be controlled by pivotable flaps (14, 14'), for a branched-off part (12') of the through-flow of air which can be guided into and out of the second housing component (3).

2. The air humidifier as claimed in claim 1, **characterized in that** the two housing components (2, 3) are of substantially box-like design and are placed or fitted freely onto or above one another or can be fixedly but releasably connected to one another by clamping members, e.g. screw-connection or plug-connection elements, such as clips or the like.

3. The air humidifier as claimed in claims 1 and 2, **characterized in that** the second housing component (3), having the cross-sectional shape and cross-sectional size of the first housing component (2), is designed in tub or pot form, engaging under the first housing component (2).

4. The air humidifier as claimed in claim 1, **characterized in that** the first housing component (2), in order to increase the surface area of the through-flow of air (12) and to reduce the noise level, has a double fan unit (4, 4').

5. The air humidifier as claimed in claims 1 and 4, **characterized in that** the first housing component (2) has at least one first filter stage (6) for the feed air and at least one further filter stage (8) for the discharge air of the through-flow of air (12).

6. The air humidifier as claimed in claim 1 or 5, **characterized in that** the first (6) and/or second filter stage (8), as seen in the direction of the through-flow of air (12), are configured as particle filters.

7. The air humidifier as claimed in claim 1 or 5, **characterized in that** the first filter stage (6) is designed as a feed-air filter door which is held on the first housing component (2) by means of hinge joints or by means of a plug connection and which covers the housing opening (5) for the feed air of the through-flow of air (12).

8. The air humidifier as claimed in claim 1 or 5, **characterized in that** the second filter stage (8) is designed as a discharge-air filter door and is held on the first housing component (2) by means of hinge joints or by means of a plug connection.

9. The air humidifier as claimed in claim 5 or 6, **characterized in that** an additional bacteria filter (20) or a chemical sterilization device is in each case assigned to the first (6) and/or second filter stage (8) in the first housing component (2).

10. The air humidifier as claimed in claims 1 and 4, **characterized in that** at least one ionization and ozonization assembly (18), which is assigned to the through-flow of air (12) and operates in accordance with the dielectric barrier discharge principle, is arranged in the first housing component (2), and a sorption catalyst unit is provided as discharge-air filter (8) for eliminating excess ozone present in the through-flow of air (12).

11. The air humidifier as claimed in claim 10, **characterized in that** the ionization and ozonization assembly (18) is formed as a flat module or by a Siemens ionization tube.

12. The air humidifier as claimed in claim 10, **characterized in that** the sorption catalyst unit is formed by a carbon filter, in particular an activated carbon filter (8).

13. The air humidifier as claimed in claim 1, 2 or 4, **characterized in that** the first housing component (2) has at least one device (11), assigned to the through-flow of air (12), for releasing perfumes, aromas or the like, and **in that**, if a plurality of these release devices (11) are provided, the perfumes, aromas or the like can be activated separately on an individual basis or in combination with one another in order to form a combination of perfumes.

14. The air humidifier as claimed in claim 13, **characterized in that** the device (11) for releasing perfumes, aromas or the like is formed by one or more vessels, in particular in tube or cup form, with a liquid or solid storage medium, e.g. silica gel, aluminum oxide or the like, accommodated therein, and **in that** the perfumes and aromas or the like are stored in the storage medium and can be discharged from the storage medium by an in particular gaseous medium, e.g. the through-flow of air (12).

15. The air humidifier as claimed in claims 13 and 14, **characterized in that** the devices (11) for releasing perfumes, aromas or the like which are assigned to the through-flow of air (12) are connected upstream and/or downstream of the sorption catalyst unit (18).

16. The air humidifier as claimed in claims 1 and 2, **characterized in that** the second housing component (3) has a filling or refilling opening (18') for liquid (21), which can be controlled by a flap formed by a pivotable or slideable closure member,

17. The air humidifier as claimed in claims 1 and 2, **characterized in that** the second housing component (3), in order to form a filling or refilling opening for liquid (21), projects transversely outward beyond a side wall of the first housing component (2) by means of a partial length (3') and/or a partial width.

18. The air humidifier as claimed in claim 17, **characterized in that** the partial length (3') and/or partial width of the second housing component (3) which serves as the filling or refilling opening can be closed off by a pivotable, slideable or plug-connection component.

19. The air humidifier as claimed in claim 2 or 4, **characterized in that** the transfer of liquid to the branched-off part (12') of the through-flow of air (12) in the second housing component (3) can be increased and/or adjusted by means of at least one wettable evaporation body, a partial length of which is immersed in the liquid.

20. The air humidifier as claimed in claim 19, **characterized in that** the evaporation bodies are formed as floating bodies (22), in particular spherical in form and made from a plastic, e.g. polyethylene, or as woven fabrics, folded components (24), e.g. paper strips, or disk bodies (23) rotatably supported by floating bodies, or the like, a section of which is permanently immersed in the liquid (21), while the remaining section projects into the branched-off part (12') of the through-flow of air (12).

21. The air humidifier as claimed in claims 1 or 3, **characterized in that** the second housing component (3) is configured on the inner side with a removable film or foil (21') or the like made from a flexible material.

22. The air humidifier as claimed in claim 21, **characterized in that** the film or foil (21') is formed from a copper-containing material or a similar material.

23. The air humidifier as claimed in claim 21, **characterized in that** the film or foil (21'), on the inner side, bears, in a fixed position or loosely, an inlay body in strip or plate form and made from copper or a copper alloy.

24. The air humidifier as claimed in one or more of the preceding claims, having a first housing component with fan, filter, perfuming, ionization and ozonization devices accommodated therein, **characterized by** a first, substantially box-like housing component (2') and a second, pot-like housing component (3') as a liquid
storage device with an open side, via which the first housing component (2') can be inserted into the second housing component (3'), it being possible for passage openings (13, 13') for a branched-off partial quantity (12') of the through-flow of air (12), which are closed off on the base side in the first housing component (2') to be automatically moved into an open position in the inserted state, and for the passage openings (13, 13') to be automatically closed when the first housing component (2') is pulled out of the second housing component (3').

25. The air humidifier as claimed in claim 24, **characterized in that** the passage openings (13, 13') can be controlled by means of pivotable or slideable closure elements (14, 14') which can be moved into the open position by means of run-on bodies arranged in a fixed position in the second housing component (3'), e.g. pins (15), strip parts or the like, as a result of the weight or plug-connection force that can be applied by the first housing component (2') during the plug-connection movement of the first housing part (2').

26. The air humidifier as claimed in claim 24, **characterized in that** the feed-air and discharge-air openings for the through-flow of air (12) are formed in the top side of the first housing component (2'), adjacent to and at a distance from one another.

27. The air humidifier as claimed in claims 1 and 2, **characterized in that** the second housing component (3') bears against a tube or hose line (34), and **in that** the second housing component (3') can be periodically filled or refilled with liquid (21), either manually or with continuous automatic control, via the tube or hose line (34).

28. The air humidifier as claimed in claim 1, 5 or 8, **characterized in that** the filter stage (8) for the discharge air is formed in a side wall and/or in the top side of the housing component (2).

## Revendications

1. Humidificateur d'air avec une unité de ventilation électrique placée dans un boîtier, servant à fournir un courant de débit d'air dans le boîtier entre les ouvertures d'arrivée et de sortie d'air, avec au moins un dispositif de filtrage pour le courant de débit d'air et un dispositif de transmission d'un liquide au courant de débit d'air ; Avec un premier composant de boîtier (2) qui abrite l'unité de ventilateur (4) avec des lames de filtre (6, 8) et des ouvertures d'alimentation d'air (9) et d'évacuation d'air (10) ainsi qu'un deuxième composant de boîtier (3) en guise de récipient servant de réserve prioritaire de liquide (21), sachant que les deux composants de boîtier (3) forment des modules autonomes, pouvant être attachés ensemble et détachés l'un de l'autre et que le premier composant de boîtier (2) peut être utilisé comme unité séparée, indépendamment du second composant de boîtier (3),
**caractérisé en ce que**
le côté supérieur du deuxième composant de boîtier (3) est ouvert et que le premier composant de boîtier (2) peut être emboîté dans le deuxième composant de boîtier (3) par le côté ouvert, sachant que, côté fond, le premier composant de boîtier (2) présente des ouvertures de passage (13, 13') contrôlables par des clapets (14, 14') pivotants pour une partie de courant de débit d'air dérivée (12'), pouvant être introduite dans le deuxième composant de boîtier (3) et en être extraite.

2. Humidificateur d'air selon la revendication 1, **caractérisé en ce que** les deux composants de boîtier (2, 3) ont globalement une forme de caisson et qu'ils sont librement emboîtés ou posés l'un près de l'autre ou l'un au-dessus de l'autre ou qu'ils peuvent être fixés l'un à l'autre par des dispositifs de serrage, par exemple des éléments de vissage ou d'emboîtage, par exemple des pinces ou d'autres choses semblables, et détachés l'un de l'autre.

3. Humidificateur d'air selon la revendication 1 ou 2, **caractérisé en ce que** le deuxième composant de boîtier (3) est en forme de bassin ou de pot avec la forme transversale et la taille transversale du premier composant de boîtier (2) et qu'il est accroché sous le premier composant de boîtier (2).

4. Humidificateur d'air selon la revendication 1, **caractérisé en ce que** le premier composant de boîtier (2) présente une double unité de ventilateur (4, 4') servant à agrandir la surface du courant de débit d'air (12) et à réduire le niveau sonore.

5. Humidificateur d'air selon la revendication 1 ou 4, **caractérisé en ce que** le premier composant de boîtier (2) présente au moins un premier palier de filtrage (6) pour l'alimentation et au moins un autre palier de filtrage (8) pour l'évacuation du courant de débit d'air (12).

6. Humidificateur d'air selon la revendication 1 ou 5, **caractérisé en ce que** le premier (6) et/ou le second palier de filtrage (8) en direction du courant de débit d'air (12) est conçu comme un filtre à particules.

7. Humidificateur d'air selon la revendication 1 ou 5, **caractérisé en ce que** le premier palier de filtrage (6) est conçu comme porte de filtre d'alimentation tenue au premier composant de boîtier (2) par des charnières ou bien encastrable sur celui-ci et qui recouvre l'ouverture de boîtier (5) pour l'alimentation du courant de débit d'air (12).

8. Humidificateur d'air selon la revendication 1 ou 5, **caractérisé en ce que** le deuxième palier de filtrage (8) est conçu comme porte de filtre d'évacuation tenue au premier composant de boîtier (2) par des charnières ou bien encastrable sur celui-ci.

9. Humidificateur d'air selon la revendication 5 ou 6, **caractérisé en ce que** dans le premier composant de boîtier (2) du premier (6) et/ou du deuxième palier de filtrage (8), est respectivement affecté un filtre à bactéries (20) supplémentaire ou un dispositif chimique de stérilisation.

10. Humidificateur d'air selon les revendications 1 et 4, **caractérisé en ce que** dans la première partie de boîtier (2) est disposé au moins un module d'ozonisation et de ionisation (18) affecté au courant de débit d'air (12) fonctionnant sur le principe de décharge à entrave diélectrique et est prévu une unité de catalyseur à sorption en guise de filtre (8) servant à éliminer l'ozone excédentaire se trouvant dans le courant de débit d'air (12).

11. Humidificateur d'air selon la revendication 10, **caractérisé en ce que** le module d'ozonisation et d'ionisation (18) est formé comme un module plat ou par un tube à ionisation siemens.

12. Humidificateur d'air selon la revendication 10, **caractérisé en ce que** l'unité de catalyseur à sorption est formée par un filtre à charbon, en particulier un filtre à charbon actif (8).

13. Humidificateur d'air selon les revendications 1, 2 ou 4, **caractérisé en ce que** la première partie de boîtier (2) présente au moins un dispositif de transmission (11) pour odorisants, arômes ou autre choses du même genre affecté au courant de débit d'air (12) et **en ce que** lorsque plusieurs de ces dispositifs de transmission (11) sont disposés, les odorisants, les arômes et autres choses de ce genre peuvent être activés individuellement ou combinés les uns avec les autres en combinaison d'odorisants.

14. Humidificateur d'air selon la revendication 13, **caractérisé en ce que** le dispositif de transmission (11) pour odorisants, arômes ou autres choses du même genre est formé par un ou plusieurs récipients, en particulier des récipients en forme de tube ou de gobelet avec à l'intérieur, un produit d'accumulation liquide ou solide, par exemple du gel de silicate, de l'oxyde d'aluminium ou autre chose du même genre et **en ce que** les odorisants et les arômes ou autres choses de ce genre sont stockés dans le produit d'accumulation dont ils peuvent être extraits par un produit sous forme de gaz en particulier, par exemple le courant de débit d'air (12).

15. Humidificateur d'air selon les revendications 10 et 14 **caractérisé en ce que** les dispositifs de transmission (11) pour odorisants, arômes et autres choses du même genre affectés au courant de débit d'air (12) sont placés avant et/ou après l'unité de catalyseur à sorption (18).

16. Humidificateur d'air selon les revendications 1 et 2 **caractérisé en ce que** la deuxième partie de boîtier (3) présente une ouverture de remplissage ou de réapprovisionnement (18') de liquide (21) contrôlé par un clapet formé par un obturateur pivotant ou coulissant.

17. Humidificateur d'air selon les revendications 1 et 2 **caractérisé en ce que** la deuxième partie de boîtier (3) dépasse en travers et vers l'extérieur de la paroi de la première partie de boîtier (2) avec une longueur partielle (3') et/ou une largeur partielle pour former une ouverture de remplissage ou de réapprovisionnement de liquide (21).

18. Humidificateur d'air selon la revendication 17, **caractérisé en ce que** la longueur partielle (3') et/ou la largeur partielle de la deuxième partie de boîtier (3) servant d'ouverture de remplissage ou de réapprovisionnement peut être obturée par un composant pivotant, encastrable ou coulissant.

19. Humidificateur d'air selon la revendication 2 ou 4, **caractérisé en ce que** le débordement de liquide peut être augmenté et/ou réglé sur la partie dérivée (12') du courant de débit d'air (12) dans la deuxième partie du boîtier (3) par au moins un corps d'évaporation pouvant être humidifié, dont une longueur partielle est plongée dans le liquide.

20. Humidificateur d'air selon la revendication 19, **caractérisé en ce que** les corps d'évaporation sont formés par des corps flottants (22), en particulier de forme ronde en matière plastique, par exemple du polyéthylène, ou par des corps à disques (23) rotatifs portés par les corps flottants, des éléments pliés (24), par exemple des bandes de papier, de tissu ou autres chose du même genre, dont une section est plongée en permanence dans le liquide (21) et dont la section restante dépasse dans la partie dérivée (12') du courant de débit d'air (12).

21. Humidificateur d'air selon la revendication 1 ou 3, **caractérisé en ce que** la deuxième partie de boîtier (3) est conçue à l'intérieur, avec un film amovible (21') ou autre chose du même genre en matériau flexible.

22. Humidificateur d'air selon la revendication 21, **caractérisé en ce que** le film (21') est en matériau contenant du cuivre ou qu'il présente un matériau similaire.

23. Humidificateur d'air selon la revendication 21, **caractérisé en ce qu'**à l'intérieur, le film (21') porte une couche en forme de bande ou de plaque en cuivre ou en alliage de cuivre fixe ou libre.

24. Humidificateur d'air selon une ou plusieurs des revendications précédentes avec une première partie de boîtier avec à l'intérieur, des dispositifs de ventilation, de filtrage, odorisants, de ionisation et d'ozonisation, **caractérisé par** une première partie de boîtier (2') globalement en forme de caisson et une deuxième partie de boîtier (3') en guise de dispositif de réserve de liquide avec un côté ouvert, par le biais duquel la première partie de boîtier (2') peut être encastrée dans la deuxième partie de boîtier (3'), sachant qu'à l'état encastré dans la première partie de boîtier (2'), des ouvertures de passage (13, 13') au fond fermé, pour une quantité partielle dérivée (12') de courant de débit d'air (12), peuvent être mises automatiquement en position ouverte et que lorsqu'on retire la première partie de boîtier (2') de la deuxième partie de boîtier (3') les ouvertures de passage (13, 13') peuvent se refermer automatiquement.

25. Humidificateur d'air selon la revendication 24, **caractérisé en ce que** les ouvertures de passage (13, 13') sont contrôlable par des éléments de fermeture (14, 14') pivotants, pouvant être mis en position ouverte par des corps de coincement fixés dans la deuxième partie de boîtier (3'), par exemple des goupilles (15), des bouts de barre ou autres choses du même genre, lors du mouvement d'accrochage de la première partie de boîtier (2') sous l'effet de la force d'accrochage ou le poids exercé par la première partie de boîtier (2').

26. Humidificateur d'air selon la revendication 24, **caractérisé en ce que** les ouvertures d'alimentation et d'évacuation d'air pour le courant de débit d'air sont formées dans le côté supérieur de la première partie de boîtier (2') à distance l'une de l'autre.

27. Humidificateur d'air selon les revendications 1 et 2, **caractérisé en ce que** la deuxième partie de boîtier (3') est posée sur un tuyau ou un tube (34) et **en ce que** la deuxième partie de boîtier (3') peut être périodiquement de façon manuelle ou continuellement de façon automatique remplie ou réapprovisionnée en liquide par le biais du tuyau ou du tube (34).

28. Humidificateur d'air selon la revendication 1, 5 ou 8, **caractérisé en ce que** le palier de filtrage (8) pour l'évacuation d'air est formé dans une paroi latérale et/ou le côté supérieur de la partie de boîtier (2).
